# EUROPÄISCHE PATENTSCHRIFT

(11) **EP 0 123 122 B1**
(45) Veröffentlichungstag und Bekanntmachung des Hinweises auf die Patenterteilung: **22.07.1987**
(21) Anmeldenummer: 84102965.5
(22) Anmeldetag: 17.03.1984
(51) Int. Cl.: H01H 43/06

(54) **Programmträger für schaltende Zeitmessgeräte**
Programme carrier for time measuring commutating devices
Support de programme pour appareils commutateurs à mesure de temps

(30) Priorität: 25.03.1983 DE 3310934
(43) Veröffentlichungstag der Anmeldung: 31.10.1984
(73) Patentinhaber: GRÄSSLIN KG, D-78112 St. Georgen (DE)
(72) Erfinder: Thoma, Friedrich Xaver Freier, Dipl.-Ing. (FH), D-7612 Haslach i.K. (DE)
(74) Vertreter: Thoma, Friedrich (DE)

## Beschreibung

Die Erfindung betrifft einen zeitgesteuert angetriebenen Programmträger für schaltende Zeitmeßgeräte mit den Merkmalen nach dem ersten Teil des Patentanspruchs 1.

Aus der US-A-3 267 767 ist ein scheibenförmiger Programmträger aus Kunststoff bekannt, der am Umfang mit mehreren, kreisförmig aneinander gereihten, schwenkbaren Schaltelementen versehen ist, die einseitig, über eine als Schwenkgelenk wirkende Querschnittsverjüngung des Kunststoffmaterials mit dem Spritzgußteil einstückig in Verbindung stehen und die dort wahlweise in eine von zwei Schaltlagen einrastend verstellbar sind sowie mit Abtastern zur Steuerung von Schaltern zusammenwirken.

Bei diesem Programmträger können durch die kreisförmige Aneinanderreihung der Schaltelemente nur relativ wenig derartiger Schaltelemente am Umfang des Programmrägers angeordnet werden. Der Schaltzeitabstand zwischen den einzelnen Schaltelementen ist dadurch relativ groß.

Aus der EP-A-0 004 296 ist ein scheibenförmiger Programmträger aus Kunststoff bekannt, mit einer Nabe als Kernstück und daran einstückig strahlenförmig angebrachten Zungen mit Köpfen am freien Endstück, die in einer Betriebslage unter Federspannung an einem Anschlag anliegen und in der anderen eine rotationssymmetrische, vorspringende Mantelfläche als Abtastfläche für das zu beaufschlagende Bauelement bzw. dessen Schalthebel bilden.

Bei diesem Programmträger sind rationellen und wirtschaftlichen Herstellung nicht nur mindestens zwei Scheiben mit strahlenförmig angespritzten Zungen erforderlich, sondern außerdem noch eine Anschlagscheibe mit der die Köpfe am freien Zungen-Endstück in vorgespannten Eingriff kommen. Dabei müssen die beiden Zungenscheiben und die Anschlagscheibe koaxial zueinander fixiert und miteinander verbunden werden. Die Lage der Köpfe an den freien Zungenenden auf der Rand-oder Umfangsfläche der Anschlagscheibe kann durch die Beaufschlagung eines Schalters verändert werden, was zu erheblichen Schaltzeit abweichungen führen kann.

Der Erfindung liegt die Aufgabe zugrunde, einen Programmräger der eingangs genannten Art zu schaffen, der einfach, rationell und wirtschaftlich hergestellt und montiert werden kann, und dessen Schaltelemente, bei kleinstem Schaltzeitabstand zueinander, reproduzierbar gesicherte Schaltstellungen besitzen.

Die Erfindung wird mit den Merkmalen im kennzeichnenden Teil des Schutzanspruchs gelöst.

Wie die Erfindung im einzelnen gedacht ist, wird anhand eines Ausführungsbeispiels in der Zeichnung im folgenden näher erläutert. Es zeigen
Fig. 1 eine Ansicht eines als Kunststoffspritzgußteil ausgebildeten Programmträgers, in einer Formgebung entsprechend dem Auswurf des Teiles aus dem Spritzgußwerkzeug,
Fig. 2 eine Schnittansicht durch das Spritzgußteil nach Fig. 1,
Fig. 3 eine Schnittansicht durch einen funktionskonform montierten Programmträger mit vertikal gelagerter Programmträgerachse,
Fig. 4 eine Draufsicht auf einen Programmträger nach Fig. 3 und
Fig. 5 eine Schnittansicht durch einen funktionskonform montierten Programmträger mit horizontal gelagerter Programmträgerachse.

Die Fig. 1 zeigt im verbindung mit Fig. 2 einen Programmträger aus einem einstückigen Kunststoffspritzgußteil 1, das im wesentlichen als flacher Becher ausgebildet ist, mit einem Boden 2 und einer Wand 3, wobei am freien Ende der Wand 3 sich Schaltarme 4 strahlenförmig nach aussen erstreckend die über als Schwenkgelenke wirkende Querschnittsverjüngungen 5 des Kunststoffmaterials mit der Wand 3 des Spritzgußteils 1 in Verbindung stehen. Die Schaltarme 4 sind an ihrem freien Ende mit Abtastern 6 versehen, d.h. die Schaltarme 4 können unmittelbar als Abtaster 6 wirken.

Wie in den folgenden Figuren näher ersichtlich ist, sind die Schaltarme 4 gegenüber der dargestellten Lage nach Fig. 1 um etwa 90 Grad in Pfeilrichtung 7 zur Wand 3 des becherförmigen Programmträgers hin verschwenkbar. In dieser Lage werden sie mittels Rastklinken 8, die an den Schaltarmen 4 vorgesehen sind im Bereich des Bodens 2 am Spritzgußteil 1 mit Gegenrastelementen 11 in Eingriff gebracht. 10 bezeichnet einen Rastnocken an den Rastklinken 8.

Die Fig. 2 zeigt die becherförmige Ausbildung des Spritzgußteils 1, insbesondere im Bereich der Querschnittsverjüngungen 5 sowie im Bereich der Rastklinken 8 und der entsprechenden Gegenrastelemente 11 am Boden 2.

Das gezeigte Spritzgußteil 1 ist werkzeugtechnisch relativ einfach herzustellen. Die einstückige Ausbildung der Schaltarme 4 mit den Abtastern 6 und der Wand 3 des Teiles 1 im Bereich der Querschnittsverjüngungen 5 hat sich bewährt.

Die gelenkartige Querschnittsverjüngung 5 wird im funktionskonformen Eingriff der Schaltarme 4 mit der Wand 3 nur unwesentlich belastet. Koaxial zur Achse 12 des Spritzgußteiles 1 ist eine Lagerbuchse 13 für die Lagerung des Programmträgers vorgesehen.

Die Fig. 3 zeigt den funktionskonform montierten Programmträger, bei dem die Schaltarme 4 mit den Abtastern 6 manuell oder maschinell um 90 Grad zur Wand 3 geschwenkt wurden, derart, daß die Rastklinken 8, insbesondere die Sperrnase 9 an jedem Schaltarm 4 hinter die Rastkante 14 im Bereich des oberen Mantelsektors rastet. Die Wand 3 ist dort mit Durchbrüchen 21 für den Eintritt der Rastklinken 8 versehen. Im inneren Bereich des Bodens 2 sind ringförmig Rastnuten 15 vorgesehen, in welche die Rastnocken 10 der Schaltarme 4 programmkonform eingerastet werden können. Die Rastnuten 15, zusammen mit den Rastnocken 10 gewährleisten die beiden möglichen, radial zueinander verschiedenen Schaltstellungen der Schaltarme 4 mit den Abtastern 6. Die Abtastung der Elemente 6 kann dabei am äußeren Umfang erfolgen, wie eine der folgenden Figuren zeigt. Es ist jedoch auch vorgesehen, daß die Abtastung der jeweiligen Schaltstellung eines Abtasters 6 auch unmittelbar an den Rastklinken 8, im Innern des Spritzgußteils 1 erfolgen kann, wie der dort angeordnete Schalter 16 mit einem Abtaster 17 zeigt.

Die Ansicht der Fig. 4 zeigt die mögliche Programmierung der Abtaster 6, die dort einzeln aus- oder eingeschwenkt sein können, oder es wird eine sogenannte Schaltbahn aus mehreren aus- oder eingeschwenkten Abtastern 6 gebildet werden kann. Eine solche Schaltbahn 18 kann von einem äußeren oder einem im Innern des Teiles 1 angeordneten Abtaster 17 abgetastet werden, zur Steuerung eines nicht näher gezeigten elektrischen Schalters. 19 bedeutet eine Einstellskala auf der Oberseite des Bodens 2 des Spritzgußteiles 1. Ein derartiger Programmträger ermöglicht aufgrund seiner eng benachbart zueinander angeordneten, räumlich relativ schmalen Abtaster 6 eine hohe Auflösung eines Schaltprogramms mit relativ kleinen Schaltzeitabständen zweier zueinander programmierter Abtaster 6. Ein derartiger Programmträger kann in eine Schaltuhr eingesetzt sein. 20 bezeichnet ein derartiges Gehäuse in der Draufsicht.

In der Fig. 5 ist der zuvor beschriebene Programmträger horizontal gelagert, wie dies in sogenannten Verteilerschaltuhren vielfach erforderlich ist. Dort kann die Abtastung der programmierten Abtaster 6 wiederum im Innern des Teiles 1 erfolgen. Damit ist gewährleistet, daß bei einer bestimmten Einsichtslage, insbesondere auf eine Einstellskala 19, die Abtastung unmittelbar dahinter gelegt werden kann, sodaß es nicht nötig ist, eine besondere Einstellskala und eine Ableseskala vorzusehen, wie dies die Ausführung der eingangs beschriebenen bekannten Schaltuhr erfordert.

So ist es bei einer derartigen Ausführung und Anordnung eines Programmträgers möglich, daß ein ringförmiger Einstellskalenteil 23 vorgesehen ist, der insbesondere einen U-förmigen Querschnitt aufweist und der von der offenen Seite des Spritzgußteiles 1 her am inneren Umfang des Mantels 3 anliegend, montiert d.h. auf den Spritzgußteil 1 aufgeschoben ist. Auf der äußeren Mantelfläche 24 des Teiles 21 kann eine Einstellskala angeordnet sein.

Die Länge der Schaltarme 4 bzw. der Abtaster 6 kann relativ kurz sein.

Das Spritzgußteil 1 kann in Bezug auf die Querschnittsverjüngungen 5 des Kunststoffmaterials auch um 180 Grad gedreht sein, sodaß die Querschnittsverjüngungen 5 der Schaltarme 4 im Bereich des Zusammenflusses des Bodens 2 mit der Wand 3, an dessen Außenmantelfläche angeordnet sind. Die Rastklinken 8 würden in diesem Falle über den Rand der Wand 3 greifen.

## Patentansprüche

1. Zeitgesteuert angetriebener Programmträger für schaltende Zeitmeßgeräte, der als motorgetriebenes, rundes Kunststoffspritzgußteil (1) einstückig zusammen mit schwenkbaren Schaltarmen (4) ausgebildet ist, die über als Schwenkgelenke wirkende Querschnittsverjüngungen (5) des Kunststoffmaterials mit dem Umfangsmantel (3) des Spritzgußteils (1) in Verbindung stehen und die dort wahlweise in eine von zwei Schaltlagen einrastend verstellbar sind sowie mit Abtastern (6) zur Steuerung von Schaltern zusammenwirken, dadurch gekennzeichnet, daß der Programmträger als flacher Becher ausgebildet ist, daß die armförmigen . Schaltelemente (4) sich nach Abschluß des Spritzgußvorgangs am unteren oder oberen Rand des als flacher Becher ausgebildeten Programmträgers eng beieinanderliegend und jeweils in Umfangsrichtung des Programmträgers schmal ausgebildet, in radialer Richtung, also strahlenförmig, erstrecken, daß diese Schaltelemente (4) gegenüber dieser Lage in ihren beiden Schaltlagen um etwa 90 Grad zur Wand (3) des becherförmigen Programmträgers hin verschwenkt sind und daß zur Verrastung der Schaltarme (4) an diesen Rastklinken (8) vorgesehen sind, die entweder Durchbrüche (21) der Wand (3) des becherförmigen Programmträgers durchgreifen oder den Rand (22) an der offenen Seite des becherförmigen Programmträgers übergreifen.

## Claims

1. A time control-driven programme carrier for switching time-measuring devices, which is formed as a motor-driven, round, synthetic resin injection moulded member (1) integral with swivelling switching arms (4), which are connected to the peripheral casing (3) of the injection moulded member (1) by cross-sectional taperings (5) of the synthetic resin material serving as swivel hinges, and which arms can there be selectively moved into and engaged in one of two switch positions and act together with pick-ups (6) to control the switches, characterised in that the programme carrier is in the form of a shallow cup; that the arm-shaped switching members (4), at the end of the injection moulding process, extend in a radial direction, i.e. like rays, at the lower or upper edge of the shallow cup-shaped programme carrier, positioned close together and narrowing in each case in the direction of the circumference of the programme carrier; that these switching members (4), in either of their switch positions, are swivelled towards the wall (3) of the cup-shaped programme carrier at about 90 degrees to their original position; and that for engaging the switching arms (4), latches (8) are provided on the switching arms which either pass through openings (21) in the wall (3) of the cup-shaped programme carrier, or engage over the edge (22) on the open side of the cup-shaped programme carrier.

## Revendications

1. Support de programme entraîné en fonction d'un réglage chronométrique destiné à des chronomètres à programmes, qui est réalisé sous la forme d'une pièce moulée par injection (1) en matière plastique constituant une seule pièce avec des bras de contact (4) lesquels sont en contact avec l'enveloppe (3) de ladite pièce moulée (1) par l'intermédiaire de rétrécissements en forme de coin (5) de la matière plastique faisant fonction d'articulation pivotante et qui en cet endroit sont sélectivement encastrables dans l'une ou l'autre de deux positions de contact et qui coopèrent avec des palpeurs (6) à la commande d'interrupteurs,
caractérisé par le fait que ledit support de programme est réalisé sous la forme d'un bol plat, que les éléments de contact (4), qui à la fin de l'opération de moulage sont étroitement juxtaposés sur le bord inférieur ou supérieur du support de programme présentant la forme d'un bol aplati et qui se rétrécissent respectivement en direction du pourtour dudit support de programme, s'étendent en direction radiale, donc de manière rayonnante, par le fait que lesdits éléments de contact (4) subissent par rapport à cette position, un mouvement de basculement dans leurs deux positions de contact d'environ 90° par rapport à la paroi (3) du support de programme, et par le fait que pour l'encastrement desdits bras de contact (4) des cliquets d'encastrement (8) sont prévus sur ces bras, ces cliquets passant soit à travers des perçages (21) de la paroi (3) du support de programme en forme de bol soit s'agrippant sur le bord (22) du côté ouvert du support de programme en forme de bol.
